# EUROPÄISCHE PATENTANMELDUNG

(11) **EP 3 447 425 A1**
(43) Veröffentlichungstag der Anmeldung: **27.02.2019**
(21) Anmeldenummer: 17020369.9
(22) Anmeldetag: 22.08.2017
(51) Int. Cl.: F28D 3/02, F28D 3/04, F28D 7/02, F28F 25/02, F28F 9/02, F28F 27/02, F25J 1/00

(54) **EINBAUTEN IN EINEM GEWICKELTEN WÄRMEÜBERTRAGER ZUR UNTERDRÜCKUNG VON GASWIRBELN**

(71) Anmelder: Linde Aktiengesellschaft, 80331 München (DE)
(72) Erfinder: Steinbauer, Manfred, 82399 Raisting (DE); Spreemann, Jürgen, 83022 Rosenheim (DE); Matamoros, Luis, 81369 München (DE); Deichsel, Florian, 81373 München (DE); Braun, Konrad, 83661 Lenggries (DE)
(74) Vertreter: Meilinger, Claudia Sabine

(57) **Zusammenfassung**

Die Erfindung betrifft einen Wärmeübertrager (1) zur indirekten Wärmeübertragung zwischen einem ersten und einem zweiten Medium (M, M'), mit: einem entlang einer Längsachse (z) erstreckten Mantel (5), der einen Mantelraum (6) umgibt, der zur Aufnahme des ersten Mediums (M) dient, einer Mehrzahl an Rohren (30), die jeweils schraubenlinienförmig auf ein Kernrohr (300) des Wärmeübertragers (1) gewickelt sind, das sich im Mantelraum (6) entlang der Längsachse (z) erstreckt, so dass die Rohre (30) ein im Mantelraum angeordnetes Rohrbündel (3) des Wärmeübertragers (1) bilden, das mehrere in radialer Richtung (R) des Rohrbündels (3) übereinanderliegende Rohrlagen (4) aufweist, wobei das zweite Medium (M') im Rohrbündel (3) geführt wird, so dass indirekt Wärme zwischen dem ersten Medium (M) und dem zweiten Medium (M') übertragbar ist, und zumindest einem Verteilerarm (21) zum Verteilen einer flüssigen Phase (F) des ersten Mediums (M) auf eine dem mindestens einen Verteilerarm (21) zugewandte Oberseite (3a) des Rohrbündels (3), wobei der mindestens eine Verteilerarm (21) einen der Oberseite (3a) gegenüberliegenden Boden (200) mit Durchgangsöffnungen (205) aufweist, so dass die flüssige Phase (F) über die Durchgangsöffnungen (205) auf die Oberseite (3a) des Rohrbündels (3) aufgebbar ist. Erfindungsgemäß ist vorgesehen, dass von einer der Oberseite (3a) des Rohrbündels (3) zugewandten Unterseite (200a) des Bodens (200) des mindestens einen Verteilerarmes (21) zumindest ein Leitelement (22) in Richtung auf die Oberseite (3a) des Rohrbündels (3) absteht und sich entlang der Längsachse (z) hin zu der Oberseite (3a) des Rohrbündels (3) erstreckt, wobei sich das mindestens eine Leitelement (22) in einer Umfangsrichtung (U) des Rohrbündels (3) zumindest über die Hälfte der Breite (B) des Bodens (200) des mindestens einen Verteilerarmes (21) erstreckt und/oder wobei das mindestens eine Leitelement (22) entlang der Längsachse (z) in eine Lücke (31) des Rohrbündels (3) hineinragt, die zwischen zwei Rohrlagen (32) des Rohrbündels (3) angeordnet ist.

## Beschreibung

Die Erfindung betrifft einen gewickelten Wärmeübertrager.

Derartige gewickelte Wärmeübertrager werden in unterschiedlichsten Prozessen eingesetzt, z.B. in Ethylen- oder Erdgasanlagen (kurz LNG-Anlagen).

Üblicherweise wird bei derartigen Wärmeübertragern das Kühlmittel im Mantelraum des Wärmeübertragers auf ein im Mantelraum angeordnetes Rohrbündel gegeben, das schraubenlinienförmig auf ein Kernrohr gewickelte Rohre aufweist, in denen der zu kühlende Prozessstrom geführt wird. Das Kühlmittel wird dabei in einem zweiphasigen Zustand in den Wärmeübertrager eingeleitet, wobei in einem Verteiler die flüssige Phase von der gasförmigen Phase getrennt wird und auf das Rohrbündel über Verteilerarme verteilt wird.

Während des Betriebs des Wärmeübertragers können Gaswirbel im Mantelraum entstehen. Wenn sich derartige Wirbel im oberen Abschnitt des Wärmeübertragers im Bereich der Oberseite des Rohrbündels befinden, können sie die aus den Verteilerarmen herabströmende flüssige Phase in eine Richtung quer zur Längsachse des Mantels bzw. des Rohrbündels ablenken, was zur Folge hat, dass die flüssige Phase nicht mehr gleichverteilt auf das Rohrbündel gegeben werden kann. Eine derartige Fehlverteilung der flüssigen Phase bzw. des Kühlmittels reduziert die Effektivität des Wärmeübertragers signifikant.

Hiervon ausgehend liegt der vorliegenden Erfindung daher die Aufgabe zugrunde, einen Wärmeübertrager zu schaffen, der hinsichtlich der vorgenannten Problematik verbessert ist.

Diese Aufgabe wird durch einen Wärmeübertrager mit den Merkmalen des Anspruchs 1 gelöst.

Vorteilhafte Ausgestaltungen der Erfindung sind in den entsprechenden Unteransprüchen angegeben und werden nachfolgend beschrieben.

Gemäß Anspruch 1 ist ein Wärmeübertrager zur indirekten Wärmübertragung zwischen einem ersten und einem zweiten Medium vorgesehen, mit:
- einem entlang einer Längsachse erstreckten Mantel, der einen Mantelraum umgibt, der zur Aufnahme des ersten Mediums dient,
- einer Mehrzahl an Rohren, die jeweils schraubenlinienförmig auf ein Kernrohr des Wärmeübertragers gewickelt sind, das sich im Mantelraum entlang der Längsachse erstreckt, so dass die Rohre ein im Mantelraum angeordnetes Rohrbündel des Wärmeübertragers bilden, das mehrere in radialer Richtung des Rohrbündels übereinanderliegende Rohrlagen aufweist, wobei das zweite Medium im Rohrbündel geführt wird, so dass indirekt Wärme zwischen dem ersten Medium und dem zweiten Medium übertragbar ist, und
- zumindest einem Verteilerarm zum Verteilen einer flüssigen Phase des ersten Mediums auf eine dem mindestens einen Verteilerarm zugewandte Oberseite des Rohrbündels, wobei der mindestens eine Verteilerarm einen der Oberseite gegenüberliegenden Boden mit Durchgangsöffnungen aufweist, so dass die flüssige Phase über die Durchgangsöffnungen auf die Oberseite des Rohrbündels aufgebbar ist.

Erfindungsgemäß ist nun vorgesehen, dass von einer der Oberseite des Rohrbündels zugewandten Unterseite des Bodens des mindestens einen Verteilerarmes zumindest ein Leitelement in Richtung auf die Oberseite des Rohrbündels absteht bzw. sich entlang der Längsachse hin zur Oberseite des Rohrbündels erstreckt, wobei sich das mindestens eine Leitelement in einer Umfangsrichtung des Rohrbündels zumindest über die Hälfte einer Breite des Bodens des mindestens einen Verteilerarmes erstreckt und/oder wobei das mindestens eine Leitelement entlang der Längsachse in eine Lücke des Rohrbündels zwischen zwei Rohrlagen des Rohrbündels hineinragt.

Die besagte Oberseite des Rohrbündels wird durch die obersten, um das Kernrohr gewickelten Rohrabschnitte der Rohre des Rohrbündels gebildet und erstreckt sich entlang einer horizontalen Ebene bzw. entlang einer Ebene, die senkrecht zur Längsachse verläuft. Die besagte Oberseite muss jedoch nicht völlig plan bzw. parallel zu dieser Ebene verlaufen, sondern kann Krümmungen und ein variierendes Höhenprofil (bezüglich der Längsachse) aufweisen. Dies liegt insbesondere daran, dass die einzelne Rohre bzw. Rohrabschnitte an der besagten Oberseite des Rohrbündels einen kreisförmigen Querschnitt aufweisen. Weiterhin ist insbesondere vorgesehen, dass an der besagten Oberseite obere Endabschnitte der Rohre des Rohrbündels zu Rohrzöpfen zusammengefasst sind, die von der Oberseite abgehen und durch Spalte zwischen in Umfangsrichtung benachbarten Verteilerarmen hindurchgeführt sind. Die Rohrzöpfe enden dabei jeweils in einem Rohrboden, in dem die einzelnen Rohre verankert sind, wobei der jeweilige Rohrboden am zylinderförmigen Mantel des Wärmeübertragers festgelegt ist. Auch durch die vom Rohrbündel weggeführten Rohrzöpfe weicht die Oberseite des Rohrbündels von einem horizontalen Verlauf ab. Die Rohre des Rohrbündels können insbesondere derart auf das Kernrohr gewickelt bzw. daran festgelegt, dass das Kernrohr die Last des Rohrbündels abtragen kann. Alternativ hierzu kann die Abtragung des Bündelgewichts über sogenannte Tragstege erfolgen, die zwischen den Rohrlagen angeordnet sind und mit diesen verbunden sind. Die Tragstege können dabei über die Oberseite des Rohrbündels hinausragen und können dort an Tragarmen angeschweißt bzw. festgelegt sein. Die Tragarme können insbesondere sowohl am Kernrohr als auch am Mantel festgelegt sein; sie verbinden somit Kernrohr und Mantel oberhalb des Rohrbündels in Form von Speichen. Letztlich tragen bei dieser Variante die Tragarme das Rohrbündel und das Kernrohr über den Mantel ab. Dieser obere Teil im Wärmeübertrager bildet das sogenannte Festlager, da der Mantel und das Kernrohr hier fest miteinander verbunden sind, während unten im Wärmeübertrager das Kernrohr insbesondere über ein Gleitlager mit dem Mantel verbunden ist.

Der Umstand, dass das mindestens eine Leitelement in Richtung auf die Oberseite des Rohrbündels absteht bzw. sich hin zur Oberseite des Rohrbündels erstreckt, kann insbesondere bedeuten, dass das mindestens eine Leitelement vor bzw. an der Oberseite des Rohrbündels endet, wobei zwischen der Leiteinrichtung und der Oberseite vorzugsweise ein Spiel oder gerade so viel Spiel vorhanden ist, dass ein mechanischer Kontakt mit dem Rohrbündel vermieden wird, um das Rohrbündel vor Leckagen zu schützen.

Weiterhin kann auch vorgesehen sein, dass das mindestens eine Leitelement entlang der Längsachse in das Rohrbündel hineinragt, insbesondere in eine Lücke (oder mehrere Lücken) zwischen zwei Rohrlagen des Rohrbündels. Bei diesen beiden Rohrlagen kann es sich z.B. um in radialer Richtung benachbarte Rohrlagen des Rohrbündels handeln. Hierbei kann das mindestens eine Leitelement nur abschnittsweise in das Rohrbündel hineinragen oder auf seiner gesamten Länge in einer senkrecht zur Längsachse verlaufenden Ebene. Eine geeignete Lücke, in die das mindestens eine Leitelement hineinragen kann, kann auch zwischen zwei in radialer Richtung nicht unmittelbar benachbarten Rohrlagen vorhanden sein. So enden aufgrund der Herausführung der Rohre in die Zöpfe die Rohrlagen entlang der Längsachse des Mantels auf unterschiedlicher Höhe (diese Unterschiede können z.B. bei 100 mm bis 150 mm liegen). So kann z.B. an einem bestimmten Ort entlang des Umfangs die n-te Rohrlage hoch enden, die (n+1)-te Rohrlage hingegen niedrig, und die (n+2)-te Rohrlage wieder hoch. Auch diese Lücken zwischen jeder zweiten Lage (hier oberhalb der (n+1)-ten Rohrlage) können genutzt werden.

In den hierin beschriebenen Ausführungsformen, insbesondere betreffend diejenigen Ausführungsformen, bei denen das jeweilige Leitelement nicht als Rohr ausgebildet ist, kann vorgesehen sein, dass sich das jeweilige Leitelement in der axialen Richtung, d.h., entlang der Längsachse, nicht nach unten hin bis zur Oberseite des Rohrbündels oder darüber hinaus (z.B.in eine Lücke des Rohrbündels) erstreckt, sondern oberhalb der Oberseite endet. Das jeweilige Leitelement kann sich hierbei über zumindest 70%, insbesondere zumindest 80%, insbesondere zumindest 90%, insbesondere zumindest 95% oder insbesondere zumindest 99% des vertikalen Abstandes zwischen der Oberseite des Rohrbündels und der Unterseite des Bodens des jeweiligen Verteilerarmes erstrecken.

Das mindestens eine Leitelement ist in allen Ausführungsformen vorzugsweise separat zum Kernrohr ausgebildet, d.h., mit anderen Worten, dass das Kernrohr nicht als ein vom Boden des mindestens einen Verteilerarmes abgehendes Leitelement verstanden wird.

Das mindestens eine Leitelement ist dazu ausgebildet bzw. erfüllt aufgrund seiner Anordnung bezüglich der Oberseite des Rohrbündels die Funktion, eine Querströmung der gasförmigen und/oder flüssigen Phase des ersten Mediums an der Oberseite des Rohrbündels (z.B. aufgrund von Gaswirbeln) zu verhindern. Als Querströmung wird dabei insbesondere eine Strömung verstanden, die in eine Richtung erfolgt, die entlang der Oberseite des Rohrbündels verläuft bzw. deren Richtung zumindest eine Komponente aufweist, die senkrecht zur Längsachse verläuft.

Das Leitelement kann hierbei entweder die flüssige Phase vor Gaswirbeln, insbesondere Querströmungen an der Oberseite des Rohrbündels, abschirmen oder kann durch seine Anordnung zwischen dem Boden des mindestens einen Verteilerarmes und der Oberseite des Rohrbündels derartige Querströmungen unterdrücken oder zumindest verringern, so dass die flüssige Phase der Schwerkraft folgend direkt nach unten verteilt werden kann.

Gemäß einer besonders bevorzugten Ausführungsform der Erfindung ist vorgesehen, dass das mindestens eine Leitelement als Leitplatte, insbesondere Leitblech, ausgebildet ist, die insbesondere über einen oberen Randbereich mit dem Boden des mindestens einen Verteilerarmes verbunden ist, wobei ein gegenüberliegender unterer Rand, wie vorstehend beschrieben, sich zumindest nach unten hin bis zur Oberseite des Rohrbündels erstreckt. Vorzugsweise steht das mindestens eine Leitelement bzw. die Leitplatte senkrecht auf der Unterseite des Bodens des mindestens einen Verteilerames. Die Leitplatte bildet insbesondere eine geschlossene Fläche ohne Durchbrüche/Löcher aus.

Weiterhin ist gemäß einer Ausführungsform der Erfindung vorgesehen, dass sich das mindestens eine Leitelement entlang einer Umfangsrichtung des Rohrbündels erstreckt sowie insbesondere entlang der Längsachse des Mantels.

Weiterhin ist gemäß einer Ausführungsform der Erfindung vorgesehen, dass der mindestens eine Verteilerarm zwei in Umfangsrichtung des Rohrbündels bzw. des Mantels einander gegenüberliegende Seitenwandungen aufweist, die sich jeweils entlang der radialen Richtung des Rohrbündels von innen nach außen hin zum Mantel des Wärmeübertragers erstrecken sowie jeweils entlang der Längsachse vom Boden nach oben hin zu einem Dach des mindestens einen Verteilerarmes.

Weiterhin ist gemäß einer Ausführungsform der Erfindung vorgesehen, dass sich das mindestens eine Leitelement in Umfangsrichtung des Mantels bzw. des Rohrbündels von der einen Seitenwandung zu der anderen Seitenwandung erstreckt. D.h. mit anderen Worten, dass sich das Leitelement in der Umfangsrichtung über eine gesamte Breite des Bodens des jeweiligen Verteilerarmes erstreckt.

Weiterhin ist gemäß einer Ausführungsform der Erfindung vorgesehen, dass das mindestens eine Leitelement in einer senkrecht zur Längsachse verlaufenden Ebene eine Krümmung aufweist, insbesondere eine Krümmung mit einem konstanten Krümmungsradius, so dass insbesondere eine dem Kernrohr zugewandte Innenseite des Leitelementes überall einen konstanten Abstand zur Längsachse aufweist. In dieser Ausführungsform weist das mindestens eine Leitelement also eine konkav gekrümmte Innenseite auf, die dem Kernrohr zugewandt ist sowie eine dem Kernrohr bzw. der Innenseite abgewandte Außenseite, die eine konvexe Krümmung aufweist.

Weiterhin kann der besagte Krümmungsradius des mindestens einen bzw. des jeweiligen Leitelementes zwischen dem Krümmungsradius der Rohre einer in radialer Richtung weiter innen liegenden Rohrlage sowie dem Krümmungsradius der Rohre einer in radialer Richtung weiter außen liegenden Rohrlage liegen.

Weiterhin ist gemäß einer Ausführungsform der Erfindung vorgesehen, dass der Wärmeübertrager mehrere Leitelemente aufweist, die jeweils von der der Oberseite des Rohrbündels zugewandten Unterseite des Bodens des mindestens einen Verteilerarmes in Richtung auf die Oberseite des Rohrbündels abstehen bzw. sich jeweils entlang der Längsachse hin zur Oberseite des Rohrbündels erstrecken (siehe auch oben), wobei sich die Leitelemente jeweils in einer Umfangsrichtung des Rohrbündels zumindest über die Hälfte der Breite des Bodens des mindestens einen Verteilerarmes erstrecken und/oder wobei die Leitelemente jeweils entlang der Längsachse in eine Lücke des Rohrbündels zwischen zwei Rohrlagen des Rohrbündels hineinragen.

Bei diesen mehreren Leitelementen kann es sich insbesondere um mehrere der oben beschrieben (insbesondere gekrümmten) Leitplatten handeln, die jeweils insbesondere mit einem unteren Rand in Lücken zwischen benachbarten Rohrlagen hinein stehen können.

Weiterhin kann der Wärmeübertrager natürlich eine Mehrzahl an Verteilerarmen aufweisen, die sich jeweils in einer radialen Richtung vom Kernrohr hin zum Mantel erstrecken, wobei zwischen je zwei in Umfangsrichtung des Mantels benachbarten Verteilerarmen ein Zwischenraum vorhanden ist, durch den hindurch Rohre bzw. jeweils ein Rohrzopf des Rohrbündels an den Verteilerarmen vorbei zu einem zugeordneten Rohrboden geführt sind, der am Mantel festgelegt ist. Grundsätzlich können an allen Verteilerarmen zumindest ein oder mehrere erfindungsgemäße Leitelemente vorgesehen sein.

Der mindestens eine Verteilerarm bzw. der jeweilige Verteilerarm kann - bezogen auf eine horizontale Ebene bzw. eine senkrecht zur Längsachse erstreckte Ebene - einen kreissektorförmigen, d.h. tortenstückartigen, Querschnitt aufweisen. Entsprechend ist der jeweilige Boden eines Verteilerarmes vorzugsweise entsprechend kreissektorförmig ausgebildet.

Sofern mehrere Leitelemente, insbesondere Leitplatten (siehe oben), vorgesehen sind, ist vorzugsweise vorgesehen, dass die Leitelemente in einer radialen Richtung, entlang der sich der mindestens eine Verteilerarm vom Kernrohr hin zum Mantel erstreckt, nebeneinander angeordnet sind. Insbesondere können sich dabei alle Leitplatten entlang der Umfangsrichtung des Mantels erstrecken, insbesondere entlang der Unterseite des Bodens von der einen Seitenwand zu der anderen Seitenwand des betreffenden Verteilerarmes. Die einzelnen Leitelemente bzw. Leitplatten können dabei jeweils in eine Lücke zwischen benachbarten Rohrlagen des Rohrbündels hineinragen.

Die in radialer Richtung weiter innen gelegenen Leitplatten, d.h., näher am Kernrohr gelegenen Leitplatten, können in Umfangsrichtung des Mantels eine geringere Länge aufweisen als die weiter außen gelegenen Randplatten, z.B. wenn der jeweilige Verteilerarm einen kreissektorförmigen Querschnitt aufweist (siehe oben) und sich die jeweilige Leitplatte von der einen Seitenwand des betreffenden Verteilerarmes zu der anderen Seitenwand des Verteilerarmes erstreckt.

In einer alternativen Ausführungsform ist das mindestens eine Leitelement oder sind die mehreren Leitelemente jeweils als ein Rohr ausgebildet, das mit einer zugeordneten Durchgangsöffnung des Bodens in Strömungsverbindung steht. Das jeweilige Rohr kann sich dabei an eine zugeordnete Durchgangsöffnung des Bodens des jeweiligen Verteilerarmes anschließen. Es kann insbesondere jede Durchgangsöffnung des jeweiligen Verteilerarmes an ein solches Rohr wie oben beschrieben angeschlossen sein. Es ist auch denkbar, dass mehrere Rohre als Leitelemente vorgesehen sind, wobei mehrere Durchgangsöffnungen in dasselbe Rohr münden, das dann einen entsprechend größeren Durchmesser aufweist.

Die Rohre müssen hierbei nicht notwendigerweise einen kreisförmigen Querschnitt aufweisen. Vielmehr können die Leitelemente hier auch jeweils durch einen sich in Richtung der Längsachse erstreckenden Kanal mit einer umlaufenden Wandung gebildet sein, wobei der Kanal mit mindestens einer Durchgangsöffnung des Bodens in Strömungsverbindung steht.

Gemäß einer weiteren alternativen Ausführungsform ist vorgesehen, dass das mindestens eine Leitelement eine Mehrzahl an sich in Richtung der Längsachse erstreckenden Kanäle mit jeweiligen Wandungen bildet, wobei benachbarte Kanäle gemeinsame Wandungen bilden oder die Wandungen benachbarter Kanäle aneinander angrenzen, wobei die jeweilige Wandung einen Bereich des Mantelraumes zwischen dem Boden des mindestens einen Verteilerarmes und der Oberseite des Rohrbündels begrenzt, in den zumindest eine Durchgangsöffnung des Bodens des mindestens einen Verteilerarmes mündet.

Hierbei ist gemäß einer Ausführungsform vorgesehen, dass die Kanäle im Querschnitt n-eckig ausgebildet sind, wobei n größer oder gleich 3 ist, insbesondere 4 oder 6. Die Kanäle können also insbesondere im Querschnitt rechteckförmig (n=4) oder wabenförmig (n=6) ausgebildet sein. Weiterhin kann gemäß einer Ausführungsform der Erfindung vorgesehen sein, dass das mindestens eine Leitelement durch eine Wandung gebildet ist, die sich entlang eines Randes des Bodens erstreckt und einen Bereich des Mantelraumes zwischen dem Boden des mindestens einen Verteilerarmes und der Oberseite des Rohrbündels umgibt, in den die Durchgangsöffnung des Bodens des mindestens einen Verteilerarmes münden. Die Wandung kann sich insbesondere ausgehend vom Kernrohr entlang des besagten Randes in radialer Richtung bis zur stirnseitigen Wandung des Verteilerarmes erstrecken, von dort in Umfangsrichtung des Mantels zur gegenüberliegenden Seitenwandung des Verteilerarmes sowie von dort entlang der radialen Richtung zurück zum Kernrohr.

Mit anderen Worten wird bei dieser Ausführungsform durch die Wandung also insbesondere ein in Richtung der Längsachse erstreckter Kanal begrenzt, wobei die Wandung eine Verlängerung der Seitenwände des Verteilerarmes in Richtung der Längsachse abgehend vom Boden des Verteilarms bilden kann.

Weitere Einzelheiten und Vorteile der Erfindung sollen durch die nachfolgende Figurenbeschreibung eines Ausführungsbeispiels anhand der Figuren erläutert werden. Es zeigen:
- Fig. 1: eine schematische Schnittdarstellung eines erfindungsgemäßen Wärmeübertragers mit Leitelementen in Form von Leitplatten, die von einer Unterseite eines Bodens eines Verteilerarmes des Wärmeübertragers abstehen;
- Fig. 2: eine schematische Draufsicht auf die Unterseite des Bodens des in der Fig. 1 gezeigten Wärmeübertragers;
- Fig. 3: eine perspektivische, teilweise geschnittene Ansicht eines erfindungsgemäßen Wärmeübertragers nach Art der Figuren 1 und 2;
- Fig. 4: eine schematische Draufsicht auf die Unterseite eines Bodens eines erfindungsgemäßen Wärmeübertragers, von der ein wabenförmiges Leitelement absteht;
- Fig. 5: eine schematische Draufsicht auf die Unterseite eines Bodens eines erfindungsgemäßen Wärmeübertragers, von der ein Leitelement mit rechteckförmigen Zellen absteht;
- Fig. 6: eine schematische Draufsicht auf die Unterseite eines Bodens eines erfindungsgemäßen Wärmeübertragers, von der ein Leitelement mit entlang des Bodens verlaufender Wandung absteht;
- Fig. 7: eine schematische Schnittansicht des in der Fig. 6 gezeigten Wärmeübertragers;
- Fig. 8: eine schematische Draufsicht auf die Unterseite eines Bodens eines erfindungsgemäßen Wärmeübertragers, von der rohrförmige Leitelemente abstehen; und
- Fig. 9: eine schematische Schnittansicht des in der Fig. 8 gezeigten Wärmeübertragers.

Figur 1 zeigt im Zusammenhang mit den Figuren 2 und 3 eine Ausführungsform eines erfindungsgemäßen Wärmeübertragers zur indirekten Wärmübertragung zwischen einem ersten und einem zweiten Medium M, M'. Der Wärmeübertrager 1 weist einen entlang einer Längsachse z erstreckten Mantel 5 auf, der einen Mantelraum 6 umgibt, der zur Aufnahme des ersten Mediums M dient, sowie eine Mehrzahl an Rohren 30, die jeweils schraubenlinienförmig auf ein Kernrohr 300 des Wärmeübertragers 1 gewickelt sind, das sich im Mantelraum 6 entlang der Längsachse z erstreckt, so dass die Rohre 30 ein im Mantelraum 6 angeordnetes Rohrbündel 3 des Wärmeübertragers 1 bilden, das mehrere in radialer Richtung R des Rohrbündels 3 übereinanderliegende Rohrlagen 32 aufweist, wobei das zweite Medium M' im Rohrbündel 3 geführt wird, so dass indirekt Wärme zwischen dem ersten Medium M und dem zweiten Medium M' übertragbar ist. Das zweite Medium M' ist insbesondere durch zumindest einen am Mantel 5 vorgesehen Stutzen (in der Figur 3 nicht gezeigt) in das Rohrbündel 3 einleitbar sowie über zumindest einen am Mantel 5 vorgesehenen Stutzen 4 aus dem Rohrbündel 3 abziehbar. Weiterhin kann das Rohrbündel 3 durch ein Hemd 7 umgeben sein, das zur Reduzierung einer Bypass-Strömung im Mantelraum 6 (am Rohrbündel 3 vorbei) dient.

Der Wärmeübertrager 1 weist weiterhin zumindest einen Verteilerarm 21, bevorzugt mehrere Verteilerarme 21 auf, die zum Verteilen einer flüssigen Phase F des ersten Mediums M auf eine dem jeweiligen Verteilerarm 21 zugewandte Oberseite 3a des Rohrbündels 3 dienen, wobei der jeweilige Verteilerarm 21 einen der Oberseite 3a gegenüberliegenden Boden 200 mit Durchgangsöffnungen 205 aufweist, so dass die flüssige Phase F über die Durchgangsöffnungen 205 auf die Oberseite 3a des Rohrbündels 3 aufgebbar ist. Die Figuren 2, 4, 5, 6 und 8 zeigen im Unterschied zur Figur 3 der Einfachheit halber jeweils nur einen Verteilerarm 21.

Der jeweilige Verteilerarm 21 geht insbesondere in einer radialen Richtung R, die senkrecht auf der Längsachse z steht, von dem Kernrohr 300 ab und steht mit diesem bevorzugt in Strömungsverbindung. Das Kernrohr 300 wiederum geht von einem oberhalb des Rohrbündels 3 und der Verteilerarme 21 angeordneten Vorverteiler 20 ab, in dem das erste Medium M gesammelt und insbesondere entgast wird. Die flüssige Phase F kann entsprechend ausgehend von dem Vorverteiler 20 in das Kernrohr 300 und anschließend in den jeweiligen Verteilerarm 21 strömen. Anstelle des Kernrohres 100 kann die flüssige Phase F auch über einen Ringkanal, der z.B. innen am Mantel 5 umläuft, in den jeweiligen Verteilerarm 21 eingespeist werden. Von einer der Oberseite 3a des Rohrbündels 3 zugewandten Unterseite 200a des Bodens 200 des jeweiligen Verteilerarmes 21 geht nun zumindest ein Leitelement 22 in Richtung auf die Oberseite 3a des Rohrbündels 3 ab und erstreckt sich dabei jeweils entlang der Längsachse z hin zur Oberseite 3a des Rohrbündels 3. Bevorzugt erstreckt sich das mindestens eine Leitelement 22 in einer Umfangsrichtung U des Rohrbündels 3 zumindest über die Hälfte der Breite B des Bodens 200 des mindestens einen Verteilerarmes 21 (vgl. Fig. 2).

Gemäß der in den Figuren 1 bis 3 gezeigten Ausführungsform sind mehrere solche Leitelemente 22 vorgesehen, die jeweils als Leitplatte ausgebildet sind. Die jeweilige Leitplatte 22 ist dabei über einen - bezogen auf die vertikal ausgerichtete Längsachse z - oberen Randbereich 221 mit der Unterseite 200a des Bodens 200 des jeweiligen Verteilerarmes 22 verbunden, wobei ein gegenüberliegender unterer Randbereich 222 der jeweiligen Leitplatte 22 an der Oberseite 3a des Rohrbündels 3 endet oder, wie in der Figur 1 gezeigt, jeweils in eine Lücke 31 zwischen zwei in radialer Richtung R übereinander liegenden Rohrlagen 32 hineinragt. Wie oben bereits erwähnt, kann es sich hierbei um eine Lücke 31 zwischen benachbarten Rohrlagen 32 handeln oder um eine sonstige Vertiefung/Lücke zwischen zwei Rohrlagen 32, z.B. eine Lücke oberhalb einer Rohrlage, die im Vergleich zu den beiden beidseitig angrenzenden Rohrlagen tiefer liegt und daher eine Lücke darstellt. Vorzugsweise wird ein mechanischer Kontakt zwischen dem jeweiligen Leitelement 22 und dem Rohrbündel 3 vermieden, um das Risiko einer Leckage des Rohrbündels 3 zu mindern.

Die Leitelemente bzw. -platten 22 sind bevorzugt in der radialen Richtung R, entlang der sich der jeweilige Verteilerarm 21 vom Kernrohr 300 hin zum Mantel 5 erstreckt, nebeneinander angeordnet, wobei in einen Zwischenraum zwischen zwei in radialer Richtung R benachbarten Leitplatten 22 jeweils eine oder mehrere der Durchgangsöffnungen 205 münden, so dass die flüssige Phase F in den jeweiligen Zwischenraum oberhalb der Oberseite 3a des Rohrbündels 3 abgegeben werden kann.

Die solchermaßen ausgestalteten Leitelemente 22 dienen dabei dazu, eine Querströmung der gasförmigen Phase G des ersten Mediums M an bzw. entlang der Oberseite 3a des Rohrbündels 3 bzw. entlang der radialen Richtung R zu verhindern. Hierdurch kann die flüssige Phase F ungestört über die Verteilerarme 21 entlang der Längsachse z nach unten hin abgegeben werden und eine Fehlverteilung der flüssigen Phase F wird verhindert.

Wie aus den Figuren 1 bis 3 ersichtlich, erstreckt sich die jeweilige Leitplatte 22 vorzugsweise entlang einer Umfangsrichtung U des Rohrbündels 3 bzw. des Mantel 5 und weist dabei bevorzugt jeweils einen gekrümmten Verlauf (insbesondere mit einem Krümmungsradius R') auf, so dass eine konkav gekrümmte Seite der jeweiligen Leitplatte 22 dem Kernrohr 300 zugewandt ist, wohingegen die jeweilige konvex gekrümmte Seite nach außen dem Mantel 5 zugewandt ist.

Der jeweilige Verteilerarm 21 weist des Weiteren zwei in Umfangsrichtung U des Rohrbündels 3 bzw. des Mantels 5 einander gegenüberliegende Seitenwandungen 203, 204 auf, die sich jeweils entlang der radialen Richtung R des Rohrbündels 3 von innen nach außen hin zum Mantel 5 des Wärmeübertragers 1 erstrecken sowie jeweils entlang der Längsachse z von einem Rand 200b des Bodens 200 des jeweiligen Verteilerarmes 21 nach oben hin abgehen.

Der jeweilige Verteilerarm 21 weist des Weiteren eine stirnseitige Wandung 201 auf, die dem Mantel 5 in der radialen Richtung R gegenüberliegt und die beiden Seitenwandungen 203, 204 miteinander verbindet. Nach oben hin ist der jeweilige Verteilerarm 21 vorzugsweise durch ein mit den jeweiligen Seitenwandungen 203, 204 und der stirnseitigen Wandung 201 verbundenes Dach 206 verschlossen, das zum Kernrohr 300 hin ansteigt, so dass eine gasförmige Phase G des ersten Mediums M am Dach 206 entlang zum Kernrohr 300 hin aufsteigen kann.

Bevorzugt ist weiterhin vorgesehen (vgl. insbesondere Fig. 2), dass sich das jeweilige Leitelement 22 an der Unterseite 200a des Bodens 200 des jeweiligen Verteilerarmes 21 in der Umfangsrichtung U von der einen Seitenwandung 203 zu der anderen Seitenwandung 204 erstreckt (also über eine gesamte Breite B des Bodens 200 in der Umfangsrichtung U, wobei sich die Breite B des Bodens 200 in der radialen Richtung R, insbesondere bei einem kreissektorförmigen Boden 200, ändern kann).

Zwischen je zwei in Umfangsrichtung U des Mantels 5 benachbarten Verteilerarmen 21 ist vorzugsweise ein Spalt vorhanden, durch den hindurch jeweils ein aus Endabschnitten der Rohre 3 gebildeter Rohrzopf 33 des Rohrbündels 3 an den Verteilerarmen 21 vorbei zu einem zugeordneten Rohrboden 34 geführt ist, der jeweils am Mantel 5 festgelegt ist.

Die Fig. 4 zeigt eine weitere Ausführungsform der vorliegenden Erfindung, bei der jeweils ein zusammenhängendes Leitelement 22 von der Unterseite 200a des Bodens 200 des jeweiligen Verteilerarmes 21 in Richtung auf die Oberseite 3a des Rohrbündels 3 absteht. Das jeweilige Leitelement 22 bildet eine Mehrzahl an Kanälen 22a auf, die sich jeweils entlang der Längsachse z erstrecken, wobei der jeweilige Kanal 22a von einer umlaufenden Wandung 22b umgeben ist und jeweils einen Bereich B' des Mantelraumes 6 zwischen dem Boden 200 des mindestens einen Verteilerarmes 21 und der Oberseite 3a des Rohrbündels 3 begrenzt, in den zumindest eine Durchgangsöffnung 205 des Bodens 200 des mindestens einen Verteilers 21 mündet.

Die einzelnen umlaufenden Wandungen 22b sind insbesondere im Querschnitt (bezogen auf eine parallel zum jeweiligen Boden 200 erstreckte Querschnittsebene) sechseckförmig ausgebildet und jeweils mit benachbarten Wandungen 22b verbunden, so dass das jeweilige Leitelement 22 insgesamt eine wabenförmige Struktur ausbildet, wie anhand der Figur 4 ersichtlich ist. Die einzelnen Kanäle 22a teilen sich daher ihre jeweilige umlaufende Wandung 22b mit den benachbarten Kanälen 22a.

Die Figur 5 zeigt eine Abwandlung des in der Figur 4 gezeigten Leitelementes 22, wobei hier im Unterschied zur Figur 4 die einzelnen Kanäle 22a bezogen auf die oben definierte Querschnittsebene eine rechteckförmige Gestalt aufweisen. In den Figuren 4 und 5 können die Kanäle 22a am Rand 200b der Unterseite 200a des jeweiligen Bodens 200 (insbesondere aufgrund der vorzugsweise kreissektorförmigen Ausgestaltung der Böden 200 der Verteilerarme 21) von der hexagonalen bzw. rechteckförmigen Gestaltung abweichen.

Die Figur 6 zeigt im Zusammenhang mit der Figur 7 eine weitere Ausführungsform eines erfindungsgemäßen Leitelementes 22, bei der das mindestens eine Leitelement 22 durch eine Wandung 22 gebildet ist, die sich entlang eines äußeren Randes 200b des Bodens 200 erstreckt und von der Unterseite 200a des Bodens 200 des zugeordneten Verteilerarmes 21 in Richtung auf die Oberseite 3a des Rohrbündels 3 absteht. Die Wandung bzw. das Leitelement 22 weist hierbei einen ersten Abschnitt 22c auf, der sich in der radialen Richtung R vom Kernrohr 300 nach außen zur stirnseitigen Wandung 201 des zugeordneten Verteilerarmes 21 erstreckt. Von dort erstreckt sich ein mit dem ersten Abschnitt 22c der Wandung 22 verbundener zweiter Abschnitt 22d der Wandung 22 in Umfangsrichtung U zum gegenüberliegenden Abschnitt des Randes 200b des Bodens 200 und ist dort mit einem dritten Abschnitt 22e der Wandung 22 verbunden, wobei sich der dritte Abschnitt 22e der Wandung 22 entlang der radialen Richtung R zurück zum Kernrohr 300 erstreckt. Das Leitelement 22 umgibt somit einen Bereich B' des Mantelraumes 6 zwischen dem Boden 200 des zugeordneten Verteilerarmes 21 und der Oberseite 3a des Rohrbündels 3, in den die Durchgangsöffnung 205 des Bodens 200 des jeweiligen Verteilerarmes 21 münden. Hierbei sind insbesondere die einzelnen Abschnitte 22c, 22d, 22e der Wandung 22 über einen oberen Randbereich 221 mit der Unterseite 200a des jeweiligen Bodens 200 verbunden, wohingegen der jeweils gegenüberliegende untere Randbereich 222 entlang der Oberseite 3a des Rohrbündels 3 verläuft. Hierbei kann der jeweils gegenüberliegende untere Randbereich 222 auch zumindest abschnittsweise in eine oder mehrere Lücken des Rohrbündels 3 hineinragen.

Gemäß einer weiteren, in den Figuren 8 und 9 gezeigten Ausführungsform ist vorgesehen, dass der jeweilige Verteilerarm 21 mehrere Leitelemente 22 aufweist, die hier jeweils als Kanal 22 mit einer umlaufenden Wandung 220 ausgestaltet sind, wobei der jeweilige Kanal 22 durch ein Rohr 22 mit insbesondere kreisförmigem Querschnitt ausgebildet sein kann, wobei das jeweilige Rohr 22 bzw. der jeweilige Kanal 22 von der Unterseite 200a des Bodens 200 des jeweiligen Verteilerarmes 21 abgeht. Hierbei münden die Durchgangsöffnungen 205 des Bodens 200 des jeweiligen Verteilerarmes 21 jeweils in eines der Rohre 22. Die Rohre 22 erstrecken sich jeweils entlang der Längsachse z nach unten zur Oberseite 3a des Rohrbündels 3 und enden an der Oberseite 3a oder stehen jeweils mit einem Ende in eine Lücke des Rohrbündels 3 hinein, z.B. eine zwischen zwei Rohrlagen 32 vorhandene Lücke 31.

**Bezugszeichenliste**

| | |
|---|---|
| 1 | Wärmeübertrager bzw. Latentwärmespeicher |
| 3 | Rohrbündel |
| 3a | Oberseite |
| 4 | Stutzen |
| 5 | Mantel |
| 6 | Mantelraum |
| 7 | Hemd |
| 10 | Steg |
| 20 | Vorverteiler |
| 22 | Leitelemente, Wandung |
| 22a | Kanal |
| 22b | Wandung |
| 22c, 22d, 22e | Abschnitt |
| 30 | Rohre |
| 31 | Lücke |
| 32 | Rohrlage |
| 33 | Rohrzopf |
| 34 | Rohrboden |
| 200 | Boden |
| 200a | Unterseite |
| 200b | Rand |
| 201 | Stirnseitige Wandung |
| 203, 204 | Seitenwandung |
| 205 | Durchgangsöffnung |
| 206 | Dach |
| 220 | Wandung |
| 221 | Oberer Randbereich |
| 222 | Unterer Randbereich |
| 300 | Kernrohr |
| M | Erstes Medium |
| M' | Zweites Medium |
| R | Radiale Richtung |
| U | Umfangsrichtung |
| z | Längsachse |
| B | Breite |
| B' | Bereich |
| R' | Krümmungsradius |

## Patentansprüche

1. Wärmeübertrager (1) zur indirekten Wärmeübertragung zwischen einem ersten und einem zweiten Medium (M, M'), mit:
- einem entlang einer Längsachse (z) erstreckten Mantel (5), der einen Mantelraum (6) umgibt, der zur Aufnahme des ersten Mediums (M) dient,
- einer Mehrzahl an Rohren (30), die jeweils schraubenlinienförmig auf ein Kernrohr (300) des Wärmeübertragers (1) gewickelt sind, das sich im Mantelraum (6) entlang der Längsachse (z) erstreckt, so dass die Rohre (30) ein im Mantelraum angeordnetes Rohrbündel (3) des Wärmeübertragers (1) bilden, das mehrere in radialer Richtung (R) des Rohrbündels (3) übereinanderliegende Rohrlagen (4) aufweist, wobei das zweite Medium (M') durch zumindest ein Rohr (30) des Rohrbündels (3) führbar ist, so dass indirekt Wärme zwischen dem ersten Medium (M) und dem zweiten Medium (M') übertragbar ist, und
- zumindest einem Verteilerarm (21) zum Verteilen einer flüssigen Phase (F) des ersten Mediums (M) auf eine dem mindestens einen Verteilerarm (21) zugewandte Oberseite (3a) des Rohrbündels (3), wobei der mindestens eine Verteilerarm (21) einen der Oberseite (3a) gegenüberliegenden Boden (200) mit Durchgangsöffnungen (205) aufweist, so dass die flüssige Phase (F) über die Durchgangsöffnungen (205) auf die Oberseite (3a) des Rohrbündels (3) aufgebbar ist,
**dadurch gekennzeichnet, dass** von einer Unterseite (200a) des Bodens (200) des mindestens einen Verteilerarmes (21), die der Oberseite (3a) des Rohrbündels (3) zugewandt ist, zumindest ein Leitelement (22) in Richtung auf die Oberseite (3a) des Rohrbündels (3) absteht, wobei sich das mindestens eine Leitelement (22) in einer Umfangsrichtung (U) des Rohrbündels (3) zumindest über die Hälfte der jeweiligen Breite (B) des Bodens (200) des mindestens einen Verteilerarmes (21) erstreckt und/oder wobei das mindestens eine Leitelement (22) entlang der Längsachse (z) in eine Lücke (31) des Rohrbündels (3) hineinragt, die zwischen zwei Rohrlagen (32) des Rohrbündels (3) angeordnet ist.

2. Wärmeübertrager nach Anspruch 1, **dadurch gekennzeichnet, dass** das mindestens eine Leitelement (22) dazu ausgebildet ist, eine Querströmung der gasförmigen und/oder flüssigen Phase (F) des ersten Mediums (M) an der Oberseite (3a) des Rohrbündels (3) zu verhindern.

3. Wärmeübertrager nach einem der vorhergehenden Ansprüche, **dadurch gekennzeichnet dass** das mindestens eine Leitelement (22) als Leitplatte (22) ausgebildet ist.

4. Wärmeübertrager nach einem der vorhergehenden Ansprüche, **dadurch gekennzeichnet, dass** sich das mindestens eine Leitelement (22) entlang der Umfangsrichtung (U) des Rohrbündels erstreckt.

5. Wärmeübertrager nach einem der vorhergehenden Ansprüche, **dadurch gekennzeichnet, dass** der mindestens eine Verteilerarm (21) zwei in Umfangsrichtung (U) des Rohrbündels (3) einander gegenüberliegende Seitenwandungen (203, 204) aufweist, die sich jeweils entlang der radialen Richtung (R) des Rohrbündels (3) erstrecken, wobei sich das mindestens eine Leitelement (22) in Umfangsrichtung (U) des Mantels (5) von der einen Seitenwandung (203) zu der anderen Seitenwandung (204) erstreckt.

6. Wärmeübertrager nach einem der vorhergehenden Ansprüche, **dadurch gekennzeichnet, dass** das mindestens eine Leitelement (22) in einer senkrecht zur Längsachse (z) verlaufenden Ebene eine Krümmung aufweist, insbesondere eine Krümmung mit einem konstanten Krümmungsradius (R').

7. Wärmeübertrager nach einem der vorhergehenden Ansprüche, **dadurch gekennzeichnet, dass** der Wärmeübertrager (1) mehrere Leitelemente (22) aufweist, die jeweils von der Unterseite (200a) des Bodens (200) des mindestens einen Verteilerarmes (21), die einer der Oberseite (3a) des Rohrbündels (3) zugewandt ist, in Richtung auf die Oberseite (3a) des Rohrbündels (3) abstehen, wobei sich die Leitelemente (22) jeweils in einer Umfangsrichtung (U) des Rohrbündels (3) zumindest über die Hälfte der jeweiligen Breite (B) des Bodens (200) des mindestens einen Verteilerarmes (21) erstrecken und/oder wobei die Leitelemente (22) jeweils entlang der Längsachse (z) in eine Lücke (31) des Rohrbündels (3) hineinragen, die zwischen zwei Rohrlagen (32) des Rohrbündels (3) angeordnet ist.

8. Wärmeübertrager nach Anspruch 8, **dadurch gekennzeichnet, dass** die Leitelemente (22) in einer radialen Richtung (R), entlang der sich der mindestens eine Verteilerarm (21) vom Kernrohr (300) hin zum Mantel (5) erstreckt, nebeneinander angeordnet sind.

9. Wärmeübertrager nach einem der Ansprüche 1, 2, 5 und 8, **dadurch gekennzeichnet, dass** das mindestens eine Leitelement (22) einen sich in Richtung der Längsachse (z) erstreckenden Kanal (22) mit einer Wandung (220) bildet, wobei der Kanal (22) mit mindestens einer Durchgangsöffnung (205) des Bodens (200) in Strömungsverbindung steht.

10. Wärmeübertrager nach Anspruch 9, **dadurch gekennzeichnet, dass** der Kanal (22) durch ein Rohr (22) mit insbesondere kreisförmigem Querschnitt gebildet ist.

11. Wärmeübertrager nach einem der Ansprüche 1, 2 und 5, **dadurch gekennzeichnet, dass** das mindestens eine Leitelement (22) eine Mehrzahl an sich in Richtung der Längsachse (z) erstreckenden Kanäle (22a) mit jeweiligen Wandungen (22b) bildet, wobei benachbarte Kanäle (22a) gemeinsame Wandungen (22b) bilden oder die Wandungen (22b) benachbarter Kanäle (22a) aneinander angrenzen, wobei die jeweilige Wandung (22b) einen Bereich (B') des Mantelraumes (6) zwischen dem Boden (200) des mindestens einen Verteilerarmes (21) und der Oberseite (3a) des Rohrbündels (3) begrenzt, in den zumindest eine Durchgangsöffnung (205) des Bodens (200) des mindestens einen Verteilerarmes (21) mündet.

12. Wärmeübertrager nach Anspruch 11, **dadurch gekennzeichnet, dass** die Kanäle (22a) im Querschnitt n-eckig ausgebildet sind, wobei n größer oder gleich 3 ist, und wobei insbesondere n gleich 4 oder gleich 6 ist.

13. Wärmeübertrager nach einem der Ansprüche 1, 2 und 5, **dadurch gekennzeichnet, dass** das mindestens eine Leitelement (22) durch eine Wandung (22) gebildet ist, die sich entlang eines Randes (200b) des Bodens (200) erstreckt und einen Bereich (B') des Mantelraumes (6) zwischen dem Boden (200) des mindestens einen Verteilerarmes (21) und der Oberseite (3a) des Rohrbündels (3) umgibt, in den die Durchgangsöffnungen (205) des Bodens (200) des mindestens einen Verteilerarmes (21) münden.
